# FASCICULE DE BREVET EUROPEEN

(11) **EP 0 584 065 B1**
(45) Date de publication et mention de la délivrance du brevet: **28.08.1996**
(21) Numéro de dépôt: 91910304.4
(22) Date de dépôt: 07.05.1991
(51) Int. Cl.: A47K 10/32

(54) **DISPOSITIF HUMIDIFICATEUR POUR PAPIER ET DISTRIBUTEUR DE PAPIER HYGIENIQUE HUMIDIFIE**
VORRICHTUNG ZUM BEFEUCHTEN VON PAPIER UND ABGABEVORRICHTUNG VON BEFEUCHTETEM HYGIENEPAPIER
HUMIDIFYING DEVICE FOR PAPER AND HUMIDIFIED TOILET PAPER DISTRIBUTOR

(43) Date de publication de la demande: 02.03.1994
(73) Titulaire: SALEUR, Rémy, F-89200 Avallon (FR)
(72) Inventeur: SALEUR, Rémy, F-89200 Avallon (FR)
(74) Mandataire: Keib, Gérard
(86) Numéro de dépôt international: FR9100377
(87) Numéro de publication internationale: WO9219141

(56) Documents cités:
- WO-A-88/04150
- DE-A- 3 409 905
- US-A- 3 707 945

## Description

La présente invention concerne un dispositif humidificateur pour papier destiné, plus particulièrement, à être employé dans un distributeur de papier ou de serviettes hygiéniques.

Certaines personnes souhaitent, pour des raisons d'hygiène et de confort personnel, pouvoir effectuer une toilette intime ou disposer, par exemple, de serviettes déodorantes.

D'autres personnes souffrant ou ayant souffert d'infections anorectales ou périanales diverses souhaitent, quant à elles, utiliser du papier ou des serviettes hygiéniques aseptisantes et/ou calmantes afin d'éviter une récidive de l'infection ou de ne pas provoquer d'irritation supplémentaire risquant d'aggraver la douleur ou l'infection déjà installée.

A cette fin, de nombreux distributeurs de papier hygiénique à système d'humidification intégré ont été proposés. Ils consistent, pour la plupart, en un boîtier, pouvant être fixé sur une paroi verticale dont une partie contient le papier ou les serviettes hygiéniques et une autre sert à loger le système d'humidification. Le système d'humidification comprend, en général, une réserve d'eau ou d'un autre liquide, sous forme par exemple d'un flacon rechargeable seul ou en combinaison avec un récipient ouvert, et des moyens servant à humidifier la feuille de papier hygiénique. On connaît deux sortes de moyens pour humidifier le papier :
- le premier consiste à mouiller le papier en le trempant dans un récipient ouvert contenant de l'eau ou un autre liquide comme décrit dans les documents de brevet FR n°1 462 232, FR n°2 238 457 et EP n°0 219 981. Dans ce cas, le papier hygiénique, disponible sous forme d'un rouleau, est guidé autour d'un tambour mobile unique ou entre deux tambours mobiles conjointement, placé(s) au-dessus du récipient ouvert contenant le liquide. L'utilisateur abaisse ledit ou lesdits tambours à l'aide d'un moyen prévu à cet effet, puis tire sur le papier pour obtenir la longueur désirée ; celui-ci est alors imbibé par le liquide absorbé à la surface du tambour tournant dans le récipient rempli.

Malheureusement, lorsque l'utilisateur tire sur le papier mouillé, celui-ci risque fortement de se déchirer prématurément ou même à l'intérieur du boîtier distributeur. Outre cet inconvénient majeur, l'imprégnation peut, de plus, être soit trop importante soit trop faible en fonction du temps d'imprégnation, c'est-à-dire de la vitesse à laquelle l'utilisateur déroule le papier. Enfin, l'abaissement du tambour est souvent délicat à réaliser correctement en fonction du niveau du liquide dans le récipient ouvert.
- le second consiste à vaporiser de l'eau ou un autre liquide sur le papier ou les serviettes hygiéniques. Ainsi, selon le document de brevet FR n°1 528 715, l'utilisateur tire sur le papier pour en dérouler la longueur désirée et exerce simultanément des pressions répétées sur un piston qui dépasse à l'extérieur du boitier. Le piston actionne une pompe mécanique reliée au flacon contenant l'eau. Un système d'aspersion placé à l'intérieur du boîtier permet alors de réaliser la vaporisation. Dans ce cas, l'utilisateur est confronté au même problème que celui cité précédemment, a savoir le risque de déchirement lorsqu'il tire sur le papier mouillé. Selon d'autres documents de brevet FR n°1 236 258 et 1 237 556, l'utilisateur prélève, dans un premier temps, le papier hygiénique puis dispose celui-ci en regard du système d'aspersion. Il exerce alors des pressions mécaniques répétées sur les parois flexibles du flacon aspersoir ou sur le piston d'une pompe mécanique adaptée sur le flacon réserve de liquide. On connaît également des distributeurs dans lesquels un système d'aspersion est directement placée au-dessus de la provision de papier ou de serviettes hygiéniques, comme décrit dans les documents de brevet FR n°2 002 174 et 2 554 700.

L'inconvénient majeur de ces derniers est que plusieurs couches de papier ou de serviettes sont imprégnées simultanément. Ceci est onéreux et inutile puisque la quantité humidifiée dépasse souvent les besoins de l'utilisateur. Il en résulte une consommation très importante de papier ou de serviettes et un certain désagrément pour l'utilisateur suivant.

Dans la demande de brevet DE-A-3 409 905 est décrit un dispositif manuel d'humidification de rouleau de papier hygiénique comprenant une recharge constituée d'un réservoir équipé d'une pompe de vaporisation, l'actionnement de la pompe étant réalisé par pression sur le couvercle du distributeur.

Par ailleurs, les systèmes d'aspersion présentent l'inconvénient de s'encrasser et il est souvent nécessaire de les nettoyer afin qu'ils ne se bouchent.

Enfin, d'une manière générale, on peut remarquer que tous les distributeurs proposés nécessitent de la part de l'utilisateur des manipulations multiples plus ou moins délicates.

La présente invention remédie aux inconvénients exposés ci-dessus en proposant à l'utilisateur un système d'humidification pouvant être utilisé seul dans un boîtier ou intégré, par exemple, dans un distributeur d'articles hygiéniques, peu onéreux, d'un emploi très simple et aisé, et ne nécessitant aucun entretien particulier.

A cette fin, la présente invention a pour objet un dispositif humidificateur destiné notamment à être utilisé dans un distributeur de papier hygiénique, comprenant une recharge constituée d'un réservoir équipé au préalable d'une pompe de vaporisation, et comprenant un moyen d'actionnement de ladite pompe, caractérisé en ce qu'il comporte un ensemble comprenant un bâti-support muni d'un ensemble d'éléments reliés à une source d'alimentation électrique et constitué de ladite recharge, dudit organe d'actionnement électrique de la pompe agissant sur un levier mobile autour d'un axe du bâti-support et dont le bras sert à actionner ladite pompe, et des moyens de déclenchement dudit dispositif d'actionnement, ledit ensemble constituant avec ladite recharge recharge un ensemble interchangeable.

Selon un mode de réalisation de l'invention, l'ensemble interchangeable électrique, formant un seul bloc comprend un bâti-support muni d'un ensemble d'éléments disposés de sorte que l'encombrement soit moindre, ledit ensemble d'éléments étant relié à une source d'alimentation électrique et constitué d'une recharge, d'une cellule photoélectrique située à proximité des trous de pulvérisation de la pompe pour détecter la main de l'utilisateur ou le papier ou la serviette hygiénique qu'il présente, d'un électroaimant pour commander un levier mobile autour d'un axe et dont le bras sert à actionner la pompe, le mouvement dudit levier étant amorti par un système amortisseur.

Selon une variante de réalisation, ledit ensemble interchangeable électrique comprend un bâti-support muni d'un ensemble d'éléments disposés de sorte que l'encombrement soit moindre, ledit ensemble d'éléments étant relié à une source d'alimentation électrique et constitué notamment d'une recharge, d'un interrupteur placé sur une paroi du bâti-support de sorte à être accessible à l'utilisateur et relié à un motoréducteur permettant de commander un levier mobile autour de son axe, au moyen d'une came mobile autour de son arbre, le bras dudit levier servant à actionner la pompe.

Le dispositif humidificateur conforme à la présente invention peut être avantageusement intégré dans un boîtier formant un distributeur d'articles hygiéniques tels que papier, serviettes, etc...

Selon un mode de réalisation préféré de l'invention, ledit distributeur comprend au moins un dispositif humidificateur, au moins une provision de papier hygiénique, un système guide-coupe-papier, un détecteur de papier et un plateau-guide permettant de contrôler automatiquement le déroulement du papier.

L'invention va maintenant être décrite plus en détail à l'aide de la description qui va suivre

L'invention va maintenant être décrite plus en détail à l'aide de la description qui va suivre donnée à titre illustratif et non limitatif en se référant aux dessins annexés dans lesquels :
- la figure 1 est une vue schématique en élévation d'un mode de réalisation d'une recharge d'un dispositif humidificateur selon l'invention ;
- la figure 2 est une vue schématique en coupe d'un ensemble interchangeable électrique selon l'invention ;
- la figure 3 est une vue schématique en coupe d'un autre mode de réalisation d'un ensemble interchangeable électrique selon l'invention ;
- la figure 4 est une vue schématique en coupe d'un mode de réalisation d'un distributeur d'articles hygiéniques muni d'un dispositif humidificateur selon l'invention, en position ouverte ;
- la figure 5 est une vue schématique en coupe d'un second mode de réalisation d'un distributeur d'articles hygiéniques muni d'un dispositif humidificateur selon l'invention, en position ouverte ;
- la figure 6 est une vue schématique en coupe d'un troisième mode de réalisation d'un distributeur de papier hygiénique muni d'au moins un dispositif humidificateur selon l'invention.

La présente invention a pour objet un dispositif humidificateur 1 constitué d'une part, d'une recharge 2 comprenant un réservoir 3 équipé d'une pompe 4, et d'autre part, d'un moyen d'actionnement de ladite pompe. Le réservoir 3 peut être réalisé en plastique transparent ou opaque, ou encore en verre. Quant à sa forme, elle peut être ronde ou parallélépipédique (dont un exemple est représenté en figure 1) suivant la forme et les dimensions du logement dans lequel il doit être placé. Sa contenance est variable. Comme représenté sur la figure 1, le réservoir 3 est muni d'une pompe 4 classique, par exemple de type vaporisateur. Cette pompe 4 peut être vissée sur le réservoir 3, afin que l'on puisse le remplir plusieurs fois. Cependant, dans le cas, par exemple, de solutions aseptisantes, la pompe 4 est, de préférence, sertie sur le réservoir 3 afin qu'on ne puisse le remplir une seconde fois ; ceci permet d'éviter toute contamination.

La recharge 2 peut être disponible sous forme prête à l'emploi vendue en grande surface ou dans tout autre magasin distributeur de produits pour hygiène.

Ceci présente l'avantage de supprimer des étapes de nettoyage du réservoir ou du système d'aspersion comme rencontré dans les dispositifs de l'art antérieur. Ainsi, l'emploi du dispositif selon l'invention est simple et sans contrainte particulière pour l'utilisateur.

Selon l'utilisation que l'on souhaite faire du dispositif humidificateur conforme à l'invention, comme par exemple toilette intime, désinfectante ou calmante, le réservoir contient de l'eau parfumée ou non, une solution aspetisante ou médicamenteuse. Ces solutions pourront être contrôlées et agrées par des laboratoires spécialisés.

Le moyen d'actionnement de la pompe 4 est de type électrique.

Le dispositif humidificateur muni d'un moyen d'actionnement électrique est représenté en figure 2. Il se présente sous la forme d'un ensemble interchangeable électrique 6 dans lequel vient se glisser la recharge 2. L'ensemble interchangeable électrique 6 comprend un bâti-support 7 muni d'un ensemble d'éléments judicieusement disposés dans ledit bâti-support de sorte que l'encombrement soit moindre. Le bâti-support 7 comprend, de préférence, une paroi mobile par exemple à l'aide de charnières, afin de permettre l'introduction ou le remplacement de la recharge 2. L'ensemble d'éléments est constitué d'une cellule photoélectrique 10, d'un électroaimant 12, d'un levier 15 et d'un système amortisseur 20. Le bâti-support 7 possède donc une ouverture en-dessous de la pompe 4 pour laisser passer la pulvérisation et deux autres ouvertures pour pouvoir disposer convenablement le système amortisseur 20 et le levier 15, comme représenté en figure 2. La cellule photoélectrique 10 est placée à proximité des trous de pulvérisation. L'électroaimant 12, quant à lui, commande le levier 15 mobile autour d'un axe 16 et dont le bras 17 actionne la pompe 4. Ainsi, lorsque la cellule photoélectrique 10 détecte la main de l'utilisateur qui présente une feuille de papier ou une serviette, celle-ci déclenche l'électroaimant 12 qui commande à son tour le mouvement du levier 15, celui-ci étant amorti par le système amortisseur 20. L'utilisateur obtient ainsi une fine pulvérisation. Selon une variante de réalisation (illustrée en fig. 3), la cellule photoélectrique 10 (en pointillés) peut être reliée à un motoréducteur 26 permettant de commander le levier 15 servant à actionner la pompe 4, par l'intermédiaire d'une came 22 mobile autour d'un arbre 24. Ce système à came permet de limiter le bruit en cours de fonctionnement.

On peut prévoir également de remplacer la cellule photoélectrique 10 par un interrupteur électrique 30 (voir fig. 3) placé sur une paroi dudit bâti-support 7 de sorte qu'il soit aisément accessible par l'utilisateur.

L'ensemble interchangeable électrique 6 peut être alimenté en 220 volts en direct à condition de respecter les normes règlementaires relatives aux dispositifs électriques dans les salles d'eau. Il peut également être alimenté en 24 volts, ou encore par piles. A cette fin, le bâti-support 7 peut être muni de fiches (non représentées) sur sa face arrière. Le contact est ainsi assuré simplement en enclenchant ou pas lesdites fiches.

L'ensemble interchangeable 6 peut être logé dans un boîtier support 21. Deux modes de réalisation sont alors envisageables : soit le boîtier-support 21 est ajusté aux dimensions de l'ensemble interchangeable électrique 6 et posséde un couvercle mobile 22, soit le boîtier support 21 forme un distributeur d'articles hygiéniques 40 comme décrit ci-après, possédant également un couvercle mobile 45.

Selon l'invention, le dispositif humidificateur 1 peut être intégré dans un boîtier formant un distributeur d'articles hygiéniques 40 tels que papier, serviettes, comme représenté sur les figures 4, 5 et 6.

Ce distributeur 40 selon un premier mode de réalisation, est constitué d'un boîtier 42, muni d'un couvercle frontal 45. Cet ensemble peut être fixé sur toute paroi verticale telle qu'un mur de salle de bain ou de "WC", à d'aide de vis ou d'adhésif double face.

Le boîtier 42 peut revétir des formes diverses et être réalisé en un matériau tel que notamment bois, métal ou plastique.

Le couvercle 45 est maintenu solidaire du boîtier 42 à l'aide de charnières 55.

La fermeture du boîtier est assurée par exemple par des clips 50, une serrure ou tout autre moyen.

Le boîtier 42 comporte un compartiment destiné à loger, de manière amovible, au moins un dispositif humidificateur 1, et au moins un compartiment destiné à recevoir une provision de papier ou autre article hygiénique. Selon un mode de réalisation préféré, le boitier 42 comporte trois compartiments A, B, C de dimensions identiques ou différentes, les compartiments A et C étant destinés à recevoir une provision de papier, de serviettes hygiéniques, ou de préservatifs. La réserve de papier peut se présenter sous forme de rouleau 52 ou de feuilles 53. Une fente 48 est pratiquée sur le boîtier 42 afin de laisser passer le papier. L'utilisateur choisira de préférence du papier non tissé d'une qualité supérieure pouvant être humidifié sans risque de déchirement.

Selon une autre alternative, le distributeur peut être muni de papier ordinaire et de papier de qualité supérieure. Ainsi, l'utilisateur aura à sa disposition à la fois du papier hygiénique sec et du papier hygiénique pour humidification.

Le couvercle 45 peut fermer l'ensemble du boîtier 42 (voir figure 4) ou seulement une partie de celui-ci (voir figures 5 et 6).

Le distributeur selon l'invention peut également être muni d'une étagère sur sa face supérieure.

Le dispositif humidificateur selon l'invention peut également être utilisé avec une autre forme de réalisation de distributeur.

Ainsi, on peut prévoir un distributeur de papier hygiénique tel que représenté par exemple en figure 6, dans lequel le boîtier 42 comprend un compartiment destiné à recevoir un ou plusieurs dispositifs humidificateurs pouvant contenir chacun des solutions différentes ou identiques pour permettre une plus grande autonomie de fonctionnement. Il peut comprendre de plus des moyens pour dérouler automatiquement le papier. Ces moyens peuvent comprendre un système guide-coupe-papier 61 avantageusement placé dans un logement 62 en-dessous du compartiment contenant la provision de papier hygiénique par exemple sous forme de rouleau, un détecteur de papier 60 et un plateau-guide 80 pour guider le papier lors de son déroulement. Les éléments précités contenus dans le logement 62 sont avantageusement disposés de sorte à ce que l'encombrement soit moindre. Par ailleurs, cet ensemble d'éléments est relié à une alimentation électrique.

Le système guide-coupe papier 61 peut être constitué de deux tambours adjacents, un tambour supérieur 66 pouvant tourner autour de son axe 68 et un tambour inférieur 70 pouvant tourner autour de son axe 72, les axes 68 et 72 étant sensiblement parallèles et maintenus à l'aide d'un support 65. Le système guide-coupe-papier 61 comprend de plus un motoréducteur 63 destiné à entraîner en rotation le tambour supérieur 66 à l'aide d'une chaîne ou courroie 64.

Le détecteur de papier 60 peut être constitué d'une cellule photoélectrique ou de tout autre moyen tel que notamment contacteur ... Il est placé à l'opposé du système guide-coupe-papier 61, à une distance correspondant sensiblement à la longueur de papier hygiénique désirée.

Le coupe-papier 75 utilisé est de type classique.

Le plateau-guide 80 est, quant à lui, situé entre le détecteur de papier 60 et le système guide-coupe-papier 61. Cette dernière extrémité est plus précisément situee à une très faible distance des deux tambours 66, 70. Il est orienté de sorte à être perpendiculaire au plan de pulvérisation et est placé à une hauteur convenablement choisie de sorte que le papier puisse facilement reposer dessus à la sortie de son passage entre les deux tambours 66 et 70.

Le détecteur, lorsqu'il détecte l'absence de papier, commande le motoréducteur 63 qui entraîne alors en rotation le tambour supérieur 66 à l'aide de la chaîne 64. Le papier hygiénique étant amené à passer entre les deux tambours 66 et 70, notamment à l'aide d'un guide 67, le tambour supérieur 66 entraîne le tambour inférieur 70 tout en faisant avancer le papier, au fur et à mesure de leur rotation, guidé par le plateau-guide 80; ce déroulement se poursuivant automatiquement jusqu'en dessous du détecteur de papier 60.

Bien entendu, lorsqu'on est en phase de déroulement du papier, le coupe-papier 75 est en position relevée. On pBien entendu, lorsqu'on est en phase de déroulement du papier prévoit avantageusement une fente dans le plateau-guide 80 à la verticale dudit coupe-papier pour permettre le passage de la lame

Lorsque le détecteur de papier détecte la présence de papier, il stoppe la commande du motoréducteur 63 et le coupe-papier est commandé pour couper le papier à l'endroit voulu

L'opérateur dispose alors de la longueur de papier désiré qu'il peut utiliser sec ou humidifié à l'aide d'un dispositif humidificateur selon l'invention.

Pour cette forme de réalisation, on préfère utiliser un dispositif humidificateur dans lequel l'ensemble interchangeable électrique 6 est commandé par un interrupteur 30.

L'humidification est réalisée par simple pression sur ledit interrupteur.

Le boîtier 42 peut également être muni d'une fente 85 située sur la trajectoire du déroulement du papier hygiénique et en regard d'un électroaimant 90. En cas de panne d'alimentation, l'électroaimant 90 pousse le papier hygiénique à l'extérieur du distributeur au travers de ladite fente 85, le papier étant maintenu à l'aide du guide 67. Le papier reste donc à la disposition de l'usager même en cas de panne d'alimentation électrique.

La forme de réalisation décrite ci-dessus permet de contrôler automatiquement le déroulement du papier. Elle présente un avantage essentiel en ce que l'utilisateur est certain de ne pas employer un papier déjà souillé auparavant, notamment par l'utilisateur précédent.

En conséquence, la présente invention fournit un dispositif humidificateur pouvant être disposé à proximité d'un dérouleur de papier hygiénique classique déjà en place, ou intégré dans un distributeur d'articles hygiéniques. La réserve d'eau ou autre liquide parfumé ou médicamenteux dudit dispositif humidificateur est disponible sous forme de recharge prête à l'emploi. Elle est introduite ou remplacée sans qu'il soit nécessaire de sortir le dispositif humidificateur du boîtier ou du distributeur. Il est donc facile d'utilisation et peu onéreux.

De plus, lorsque ce dispositif humidificateur est intégré dans un boîtier simple ou dans un distributeur d'articles hygiéniques, il présente l'avantage de pouvoir faire l'objet d'un échange standard en cas de disfonctionnement. En effet, selon le mode d'actionnement électrique, si d'aventure un élément électrique tombait en panne, il suffirait de tirer l'ensemble interchangeable électrique 6 du boîtier support 21 ou du distributeur 40 pour couper l'alimentation en courant, et d'effectuer un échange standard. Il n'y a donc nul besoin de faire appel à une personne spécialisée pour tenter de réparer un élément particulier. Il en résulte une économie de temps et de coût importante. De plus, ceci illustre l'avantage majeur du distributeur selon l'invention et sa simplicité d'utilisation et de mise en oeuvre.

## Revendications

1. Distributeur de papier, plus particulièrement de papier ou de serviettes hygiéniques, du type comportant un dispositif humidificateur du papier comprenant une recharge (2) constituée d'un réservoir (3) équipé au préalable d'une pompe de vaporisation (4) et comprenant un moyen d'actionnement de ladite pompe, caractérisé en ce qu'il comporte un ensemble comprenant un bâti-support (7) muni d'un ensemble d'éléments relié à une source d'alimentation électrique et constitué de ladite recharge (2), dudit organe d'actionnement électrique de la pompe (4) agissant sur un levier (15) mobile autour d'un axe (16) du bâti-support et dont le bras (17) sert à actionner ladite pompe (4), et des moyens de déclenchement dudit dispositif d'actionnement, ledit ensemble constituant avec ladite recharge (2) un ensemble interchangeable (6).

2. Dispositif selon la revendication 1, caractérisé en ce que les moyens de déclenchement comportent une cellule photo-électrique située à proximité des trous de pulvérisation de la pompe (4) pour détecter la main de l'utilisateur ou le papier ou la serviette hygiénique qu'il présente devant la cellule.

3. Distributeur selon la revendication 1, caractérisé en ce que lesdits moyens de déclenchement comportent un interrupteur (30) placé sur une paroi du bâti-support (7) de sorte à être accessible à l'utilisateur.

4. Distributeur selon l'une quelconque des revendications 1 à 3, caractérisé en ce que l'organe d'actionnement électrique est un électro-aimant (12) pour commander le levier (15).

5. Distributeur selon l'une quelconque des revendications 1 à 3, caractérisé en ce que l organe d'actionnement électrique est un motoréducteur (26) pour commander le levier (15) au moyen d'une came (22) mobile autour d'un arbre (24),

6. Distributeur selon l'une quelconque des revendications 1 à 3, caractérisé en ce que le mouvement du levier (15) est amorti par un système amortisseur (20).

7. Distributeur selon l'une quelconque des revendications 1 à 6, caractérisé en ce qu'une paroi du bâti-support (7) du dispositif humidificateur est mobile afin de permettre le remplacement de la recharge (2).

8. Distributeur selon l'une quelconque des revendications précédentes, caractérisé en ce que la pompe de vaporisation (4) est vissée sur le réservoir (3) afin de permettre le remplacement de la recharge (2) du dispositif humidificateur.

9. Distributeur selon l'une quelconque des revendications 1 à 7, caractérisé en ce que la pompe de vaporisation (4) est sertie sur le réservoir (3) de sorte que le réservoir (3) puisse être rempli plusieurs fois.

10. Distributeur selon l'une quelconque des revendications précédentes, caractérisé en ce que le dispositif humidificateur est logé dans un boîtier-support (21) muni d'une paroi mobile (22).

11. Distributeur selon l'une quelconque des revendications 1 à 9, caractérisé en ce qu'il comporte un boîtier (42) muni d'un couvercle frontal (45) fermant tout ou partie de celui-ci, le boîtier (42) comportant un compartiment destiné à recevoir une provision de papier ou d'autres articles hygiéniques.

12. Distributeur selon la revendication 11, caractérisé en ce qu'il comprend un compartiment central (B) dans lequel est placé un dispositif humidificateur (1) et deux autres compartiments (A, C) disposés de part et d'autre du compartiment central, et en ce qu'il est muni d'un couvercle frontal (45) fermant au moins deux compartiments voisins.

13. Distributeur selon l'une des revendications 11 ou 12, caractérisé en ce que le boîtier (42) comprend de plus des moyens pour dérouler automatiquement un rouleau de papier hygiénique.

14. Distributeur selon la revendication 13, caractérisé en ce que les moyens pour dérouler automatiquement le papier hygiénique comprennent un système guide-coupe-papier (61) placé dans un logement (62) en dessous du compartiment contenant la provision de papier, et un détecteur de papier (60) placé à l'opposé du système guide-coupe-papier (61) et à une distance correspondant sensiblement à la longueur désirée de papier hygiénique, celui-ci étant supporté par un plateau-guide (80) situé en-dessous du dispositif humidificateur (1) entre le système guide-coupe-papier (61) et le détecteur de papier (60) et sensiblement perpendiculaire au plan de pulvérisation.

15. Distributeur selon la revendication 14, caractérisé en ce que le système guide-coupe-papier (61) comporte deux tambours adjacents supérieur (66) et inférieur (70) pouvant tourner respectivement autour d'axes (68) et (72) sensiblement parallèles et maintenus par un support (65), et entre lesquels est destiné à passer le papier hygiénique, un motoréducteur (63) destiné à entraîner à l'aide d'une chaîne (64) le tambour supérieur (66) lorsque le détecteur de papier (60) détecte l'absence de papier en permettant de faire avancer le papier hygiénique sur le plateau guide (80) et un coupe-papier (75) pour couper le papier hygiénique, cet ensemble d'éléments étant disposés dans le logement (62) de sorte que l'encombrement soit moindre et en étant reliés à une alimentation électrique.

16. Distributeur selon l'une quelconque des revendications 14 à 15, caractérisé en ce que le détecteur de papier (60) est constitué d'une cellule photoélectrique reliée au système guide-coupe-papier (61) de sorte à commander l'avancement du papier hygiénique sur le plateau guide (80).

17. Dispositif humidificateur selon l'une quelconque des revendications 13 à 16, caractérisé en ce que le boîtier (42) est de plus muni d'une fente (85) située sur la trajectoire du déroulement du papier hygiénique et en regard d'un électro-aimant (90) qui pousse le papier hygiénique à l'extérieur du distributeur (40) au travers de ladite fente (85), en cas de coupure de l'alimentation électrique.

## Claims

1. Dispenser for paper, in particular for toilet paper or sanitary towels, consisting of a humidifying device for paper comprising a refill (2) consisting of a reservoir (3), which has been previously fitted with a vaporisation pump (4), and comprising a means for actuating said pump, characterised in that it consists of an assembly comprising a support frame (7) fitted with a group of elements connected to an electrical supply source and formed from said refill (2), said electric means for actuating said pump (4) acting on a lever (15) movable about an axis (16) of said support frame, the arm (17) of which serves to actuate said pump (4), and means for releasing said actuation means, said assembly forming together with said refill (2) an interchangeable assembly (6).

2. Device according to Claim 1, characterised in that the releasing means comprise a photoelectric cell located close to the atomising holes of the pump (4) to detect the hand of the user, or the toilet paper or sanitary towel the user presents in front of the cell.

3. Dispenser according to Claim 1, characterised in that said releasing means comprise an interrupter (30) located on a wall of the support frame (7) so as to be accessible to the user.

4. Dispenser according to any one of Claims 1 to 3, characterised in that the electric actuation means is an electromagnet (12) for controlling the lever (15).

5. Dispenser according to any one of Claims 1 to 3, characterised in that the electric actuation means is a geared motor (26) for controlling the lever (15) by means of a cam (22) which is movable around a shaft (24).

6. Dispenser according to any one of Clams 1 to 3, characterised in that the movement of the lever (15) is damped by a damper system (20).

7. Dispenser according to any one of Claims 1 to 6, characterised in that a wall of the support frame (7) of the humidifying device is movable to permit replacement of the refill (2).

8. Dispenser according to any one of the preceding claims, characterised in that the vaporisation pump (4) is screwed onto the reservoir (3) to permit replacement of the refill (2) of the humidifying device.

9. Dispenser according to any one of Claims 1 to 7, characterised in that the vaporisation pump (4) is pressed on the reservoir (3) so as to permit the reservoir (3) to be filled several times.

10. Dispenser according to any one of the preceding claims, characterised in that the humidifying device is housed in a support housing (21) fitted with a movable wall (22).

11. Dispenser according to any one of Claims 1 to 9, characterised in that it comprises a housing (42) fitted with a front cover (45) closing all or part thereof, said housing (42) comprising a compartment provided to hold a supply of toilet paper or other hygienic articles.

12. Dispenser according to Claim 11, characterised in that it comprises a central compartment (B), in which a humidifying device (1) is located, and two other compartments (A, C) disposed on either side of the central compartment, and that it is fitted with a front cover (45) which closes at least two adjacent compartments.

13. Dispenser according to one of Claims 11 or 12, characterised in that the housing (42) also comprises means for automatically unrolling a roll of toilet paper.

14. Dispenser according to Claim 13, characterised in that the means for automatically unrolling the toilet paper comprise a paper guiding and cutting system (61) located in a housing (62) below the compartment containing the supply of paper, and a paper detector (60) located opposite the paper guiding and cutting system (61) and at a distance corresponding substantially to the desired length of the toilet paper, this paper being supported by a guide plate (80) located below the humidifying device (1) between the paper guiding and cutting system (61) and the paper detector (60) and substantially perpendicular to the atomisation plane.

15. Dispenser according to Claim 14, characterised in that the paper guiding and cutting system (61) comprises two adjacent upper (66) and lower (70) rollers rotatable around substantially parallel axes (68) and (72) respectively held by a support (65), between which the toilet paper is to pass, a geared motor (63) provided to drive the upper roller (66) by means of a chain (64), when the paper detector (60) detects the absence of paper, to enable the toilet paper to be moved forward on the guide plate (80), and a paper cutter (75) for cutting the toilet paper, this assembly of elements being disposed in the housing (62) so as to leave the smallest clearance and being connected to an electric power supply.

16. Dispenser according to any one of Claims 14 to 15, characterised in that the paper detector (60) is formed by a photoelectric cell connected to the paper guiding and cutting system (61) so as to control the forward movement of the toilet paper on the guide plate (80).

17. Humidifying device according to any one of Claims 13 to 16, characterised in that the housing (42) is also fitted with a slot (85) located on the trajectory of the unrolling movement of the toilet paper and arranged to face an electro-magnet (90) which pushes the toilet paper out of the dispenser (40) through said slot (85) if the electric power supply is cut off.

## Patentansprüche

1. Spender für Papier, insbesondere für Hygienepapier oder Hygienetücher, der Art mit einer Vorrichtung zum Befeuchten des Papiers mit einer Nachfüllung (2), die aus einem Speicherbehälter (3) gebildet ist, der vorab mit einer Zerstäuberpumpe (4) ausgestattet ist und eine Antriebseinrichtung der Pumpe aufweist, dadurch gekennzeichnet, daß er einen Komplex mit einem Tragrahmen (7) aufweist, der mit einem Komplex von Elementen ausgestattet ist, der mit einer elektrischen Stromquelle verbunden ist, und der von der Nachfüllung (2), dem elektrischen Antriebsorgan der Pumpe (4), das auf einen Hebel (15) einwirkt, der um eine Achse (16) des Tragrahmens beweglich ist und dessen Arm (17) dazu dient, die Pumpe (4) anzutreiben, und Auslöseeinrichtungen der Antriebsvorrichtung gebildet ist, wobei der Komplex mit der Nachfüllung (2) einen austauschbaren Komplex (6) bildet.

2. Vorrichtung gemäß Anspruch 1, dadurch gekennzeichnet, daß die Auslöseeinrichtungen eine photo-elektrische Zelle aufweisen, die in Nachbarschaft zu den Sprühlöchern der Pumpe (4) angeordnet ist, um die Hand des Benutzers oder das Hygienepapier oder das Hygienetuch, das er vor die Zelle hält, zu erfassen.

3. Spender gemäß Anspruch 1, dadurch gekennzeichnet, daß die Ausloseeinrichtungen einen Schalter (30) aufweisen, der auf einer Wand des Tragrahmens (7) angeordnet ist, um dem Benutzer zugänglich zu sein.

4. Spender gemäß irgendeinem der Ansprüche 1 bis 3, dadurch gekennzeichnet, daß das elektrische Antriebsorgan ein Elektromagnet (12) zur Steuerung des Hebels (15) ist.

5. Spender gemäß irgendeinem der Ansprüche 1 bis 3, dadurch gekennzeichnet, daß das elektrische Antriebsorgan ein Motorgetriebe (26) zur Steuerung des Hebels (15) mittels einer Nocke (22)ist , die um eine Welle (24) beweglich ist.

6. Spender gemäß irgendeinem der Ansprüche 1 bis 3, dadurch gekennzeichnet, daß die Bewegung des Hebels (15) durch ein Dämpfungssystem (20) abgedrosselt wird.

7. Spender gemäß irgendeinem der Ansprüche 1 bis 6, dadurch gekennzeichnet, daß eine Wand des Tragrahmens (7) der Vorrichtung zum Befeuchten beweglich ist, um die Auswechslung der Nachfüllung (2) zu ermöglichen.

8. Spender gemäß irgendeinem der vorherigen Ansprüche, dadurch gekennzeichnet, daß die Zerstäuberpumpe (4) auf dem Behälter (3) verschraubt ist, um die Auswechslung der Nachfüllung (2) der Vorrichtung zum Befeuchten zu ermöglichen.

9. Spender gemäß irgendeinem der Ansprüche 1 bis 7, dadurch gekennzeichnet, daß die Zerstäuberpumpe (4) auf den Behälter (3) fest aufgesetzt ist, so daß der Behälter (3) mehrere Male gefüllt werden kann.

10. Spender gemäß irgendeinem der vorherigen Ansprüche, dadurch gekennzeichnet, daß die Vorrichtung zum Befeuchten in einem Tragegehäuse (21) angeordnet ist, das mit einer beweglichen Wand (22) ausgestattet ist.

11. Spender gemäß irgendeinem der Ansprüche 1 bis 9, dadurch gekennzeichnet, daß er ein Gehäuse (42) aufweist, das mit einer vorderen Abdeckung (45) ausgestattet ist, die dieses Vollständig oder teilweise schließt, wobei das Gehäuse (42) eine Abteilung aufweist, die dazu bestimmt ist, einen Vorrat an Papier oder anderen Hygieneartikeln aufzunehmen.

12. Spender gemäß Anspruch 11, dadurch gekennzeichnet, daß er eine Mittelabteilung (B), in der eine Vorrichtung zum Befeuchten (1) angeordnet ist, und zwei andere Abteilungen (A,C) aufweist, die beidseits der Mittelabteilung angeordnet sind, und daß er mit einer vorderen Abdeckung (45) ausgestattet ist, die zumindest zwei benachbarte Abteilungen schließt.

13. Spender gemäß einem der Ansprüche 11 oder 12, dadurch gekennzeichnet, daß das Gehäuse (42) außerdem Einrichtungen zum automatischen Abrollen einer Rolle Hygienepapier aufweist.

14. Spender gemäß Anspruch 13, dadurch gekennzeichnet, daß die Einrichtungen zum automatischen Abrollen des Hygienepapiers ein Papier/Führungs-Schneidesystem (61), das in einer Aufnahme (62) unterhalb der Abteilung, die den Papiervorrat enthält, angeordnet ist, und einen Papierdetektor (60) aufweisen, der gegenüber dem Papier-Führungs-Schneidesystem (61) und in einem praktisch der gewünschten Länge des Hygienepapiers entsprechnden Abstand angeordnet ist, wobei der Detektor von einer Führungsplatte (80) getragen wird, die unterhalb der Vorrichtung zum Befeuchten (1) zwischen dem Papier-Führungs-Schneidesystem (61) und dem Papierdetektor (60) und praktisch senkrecht zur Sprühebene angeordnet ist.

15. Spender gemäß Anspruch 14, dadurch gekennzeichnet, daß das Papier-Führungs-Schneidesystem (61) zwei anstoßende Trommeln, wovon eine die obere (66) und eine die untere (70) ist, die jeweils um praktisch parallele Achsen (68) und (72) drehen können, und die von einem Träger (65) getragen werden, und zwischen denen das Hygienpapier durchlaufen soll, ein Motorgetriebe (63) zum Antrieb der oberen Trommel (66) mittels einer Kette (64), wenn der Papierdetektor (60) das Fehlen von Papier erfaßt, wodurch ermöglicht wird, das Hygienepapier auf die Führungsplatte (80) vorlaufen zu lassen, und einen Papierschneider (75) zum Schneiden des Hygienepapiers aufweist, wobei dieser Komplex von Elementen in der Aufnahme (62) angeordnet ist, so daß die Sperrigkeit gering ist, und er an eine elektrische Quelle angeschlossen ist.

16. Spender gemäß einem der Ansprüche 14 bis 15, dadurch gekennzeichnet, daµ der Papierdetektor (60) von einer photoelektrischen Zelle gebildet ist, die mit dem Papier-Führungs-Schneidesystem (61) so verbunden ist, daß sie den Vorlauf des Hygienepapiers auf die Führungsplatte (80) steuert.

17. Vorrichtung zum Befeuchten gemäß einem der Ansprüche 13 bis 16, dadurch gekennzeichnet, daß das Gehäuse (42) außerdem mit einem Schlitz (85) ausgestattet ist, der auf der Abrollbahn des Hygienepapiers und vor dem Elektromagneten (90) angeordnet ist, der das Hygienepapier nach draußen vom Spender (40) durch den Schlitz (65) drückt, falls die elektrische Quelle ausfällt.
